# EUROPÄISCHE PATENTSCHRIFT

(11) **EP 1 152 489 B1**
(45) Veröffentlichungstag und Bekanntmachung des Hinweises auf die Patenterteilung: **02.01.2003**
(21) Anmeldenummer: 01108004.1
(22) Anmeldetag: 29.03.2001
(51) Int. Cl.: H01R 4/48

(54) **Verbindungsklemme mit Blattklemmfeder**
Connecting terminal with blade spring clamp
Borne de raccordement avec une lame de ressort

(30) Priorität: 05.05.2000 DE 20008107 U; 04.08.2000 DE 20013439 U
(43) Veröffentlichungstag der Anmeldung: 07.11.2001
(73) Patentinhaber: Weidmüller Interface GmbH & Co., 32760 Detmold (DE)
(72) Erfinder: Blancke, Uwe, 32760 Detmold (DE); Voigt, Dieter, 09380 Brünlos (DE)
(74) Vertreter: Specht, Peter, Dipl.-Phys.

(56) Entgegenhaltungen:
- DE-A- 2 432 084
- DE-A- 2 609 291
- DE-A- 3 743 410
- DE-A- 4 444 438

## Beschreibung

Die Erfindung betrifft eine Verbindungsklemme für elektrische Leiter nach dem Oberbegriff des Anspruches 1.

Aus der DE 26 09 291 C2 ist eine Verbindungsklemme mit den Merkmalen "a" bis "c" des Anspruches 1 bekannt.

Eine gattungsgemäße Verbindungsklemme ist aus der DE 44 44 438 AI bekannt. Die in dieser Schrift dargestellte schraubenlose Anschlußklemme hat sich zwar an sich bewährt. Wünschenswert sind eine Verbesserung der Handhabung und des konstruktiven Aufbaus für den Anschluß von jeweils mehr als einem Leiter an einer oder beiden Stirnseiten der Klemme.

Nach der Aufgabe der Erfindung sollen die Leiter auf engem Raum leicht in die Leuchtenklemme einführbar sein, ohne daß bereits in die Leuchtenklemme eingeführte Leiter das Einführen weiterer Leiter behindern.

Die Erfindung löst diese Aufgabe durch den Gegenstand des Anspruches 1.

Durch das Schlitzen der Blattklemmfeder ist es vollkommen unproblematisch möglich, zunächst einen ersten Leiter in der Klemme festzulegen und dann den zweiten Leiter einzuschieben, ohne sich beim Einführen des zweiten Leiters der erste Leiter aus der Klemmstelle zwischen der Blattklemmfeder und dem Metallkontaktrahmen lösen könnte. Der Vorsprung am Metallkontaktrahmen führt ferner die beiden von einer ersten Seite her einzuführende Leiter derart parallel zueinander bzw. sogar etwas auseinander, daß von der anderen Seite ein weiterer Leiter problemlos mittig zwischen die beiden von der ersten Seite her eingeführten Leiter geschoben werden kann.

Eine Senkung des Herstellaufwandes sowie der Herstellkosten der Klemme ist ferner auf einfache Weise dadurch möglich, daß das Gehäuse als Spritzgußteil aus Kunststoff ausgeführt ist, welches ein Gehäusebasisteil und einen mit dem Gehäusebasisteil über ein Filmscharnier verbundenen, schwenkbaren Deckelteil aufweist, der am Gehäusebasisteil verrastbar ist. Das Filmscharnier sorgt auf eine einfache Weise für eine Unverlierbarkeit des Deckelteils bei kostengünstiger Herstellung.

Eine weitere besonders bevorzugte Ausführungsform der Erfindung zeichnet sich dadurch aus, daß der Metallkontaktrahmen zwei Einführschlitze für an der Innenseite des Deckels ausgebildete Vorsprünge aufweist, welche derart geformt sind, daß sie beim Betätigen des Deckels den Klemmschenkel der Blattklemmfeder synchron niederdrücken und ein Gegenlager für die Klemmschenkel der Blattklemmfeder bilden. Durch diesen einfachen Betätigungsmechanismus kann der beim Stand der Technik erforderliche Kipphebel zur Betätigung der Klemme fortgelassen werden.

Nachfolgend wird die Erfindung anhand eines Ausführungsbeispiels unter Bezug auf die Zeichnung näher erläutert. Es zeigt:
- Fig. 1 a, 1b: Schnittdarstellungen einer erfindungsgemäßen Verbindungsklemme in verschiedenen Betriebsstellungen;
- Fig. 2: verschiedene Darstellungen eines Kunststoff-Spritzgußgehäuses für die Verbindungsklemme aus Fig. 1; und
- Fig.3a, 3b: perspektivische Ansichten einer erfindungsgemäßen Verbindungsklemme mit und ohne in diese eingeführte Leiter;
- Fig. 3c: eine Ansicht einer Blattklemmfeder für die Verbindungsklemme aus Fig. 1;
- Fig. 4: eine perspektivische Ansicht einer weiteren erfindungsgemäßen Verbindungsklemme ohne in diese eingeführte Leiter; und
- Fig. 5, 6: eine perspektivische Ansicht einer nochmals abgewandelten Ausführungsbeispiels einer erfindungsgemäßen Verbindungsklemme mit und ohne in diese eingeführte Leiter.

Die Verbindungsklemme nach Fig. 1 weist ein im wesentlichen rechteckiges Gehäuse 2 aus Kunststoff auf, welches an einer ersten Stirnseite 4 der beiden einander gegenüberliegenden Stirnseiten 4, 6 des Gehäuses mit zwei direkt nebeneinander liegenden Einführöffnungen 8a, 8b für zwei elektrische Leiter sowie an der gegenüberliegenden Stirnseite 6 mit einer einzigen weiteren Einführöffnung 10 für einen weiteren elektrischen Leiter versehen ist.

Unterhalb der Einführöffnungen 8, 10 für die elektrischen Leiter ist an der Stirnseite 6 eine Prüfabgriffsöffnung 12 vorgesehen. Eine weitere Prüfabgriffsöffnung 13 ist an der anderen Stirnseite 4 ausgebildet (Fig. 2d).

Die Oberseite des Gehäuses 2 ist als Deckelteil 14 ausgebildet, welches über ein zweiteiliges Filmscharnier 16 mit dem übrigen Gehäuse 2 verbunden ist. Das Dekkelteil 14 gibt im aufgeklappten Zustand der Fig. 2a, 2b einen ebenfalls im wesentlichen rechtwinkligen Einführraum 18 für die Metallteile der Verbindungsklemme frei (Fig. 2a).

Diese Metallteile umfassen eine im wesentlichen in eine U-Form gebogene Blattklemmfeder 20 - deren Klemmschenkel 22, 24 nach innen zueinander hin gebogen sind - und einen Metallkontaktrahmen 26 zur Aufnahme der Blattklemmfeder 20. Der Metallkontaktrahmen 26 steht an seinen beiden Stirnseiten und an einer Längsseite nach außen offen, derart, daß von der Längsseite her die Blattklemmfeder 20 in den Metallkontaktrahmen 26 einsetzbar ist und derart, daß die Leiter von den Stirnseiten her zwischen die Klemmschenkel 22,24 und die Innenwandung des Metallkontaktrahmens 26 führbar sind.

Der zur Stirnseite 4 mit den zwei Einführöffnungen 8a, 8b hin weisende Klemmschenkel 24 der Blattklemmfeder ist (parallel zur Bildebene der Fig. 1; siehe auch Fig. 3) geschlitzt ausgebildet, so daß die dabei entstehenden zwei Klemmschenkelabschnitte 24a, 24b unabhängig voneinander bewegbar sind. Der Schlitz 28 liegt in einer Ebene, die mittig zwischen den beiden Einführöffnungen 8a, 8b verläuft. Hierdurch können zwei Leiter in vorteilhafter Weise unabhängig voneinander in den beiden Einführöffnungen 24a, 24b festgeklemmt werden. Auf der gegenüberliegenden Stirnseite wird dagegen nur ein Leiter festgeklemmt, so daß der zugehörige Klemmschenkel 22 nicht geschlitzt ausgebildet ist.

An der zum Deckelteil 14 weisenden Seite weist der Metallkontaktrahmen 26 zwei Einführschlitze 30 für zwei an der Innenseite des Deckels 14 ausgebildete Vorsprünge 32a, 32b auf, die jeweils Gegenlager für die zwei Klemmschenkelabschnitte 24a und 24b der Blattklemmfeder 20 bilden und die derart geformt sind, daß sie beim Niederdrücken des Deckelteils 14 den Klemmschenkel 24 der Blattklemmfeder 20 synchron niederdrücken (Fig. lb), so daß die Leiter 46, 48 leichter in die Leuchtenklemme eingesteckt und aus dieser herausgezogen werden können. Hierdurch wird das in der DE 26 09 291 vorgesehene Wippenhebelelement, welches zudem nur einen Betätigungsvorsprung aufwies und daher relativ leicht zu einer Seite hin kippte, auf einfache Weise eingespart. Seitenwände 34 mit Hintergriffen 36 verriegeln das Deckelteil 14 an Hinterschnitten 38 des Gehäusebasisteils 40.

Fig. 3a und 3b sowie 3c verdeutlichen anhand perspektivischer Darstellungen den Aufbau der Leuchtenklemme und den Aufbau der Blattklemmfeder 20.

Der Metallkontaktrahmen 26 weist danach an seiner den Klemmschenkelabschnitten 24a und 24b der Blattklemmfeder 20 gegenüberliegenden Seite 42 einen mittigen Vorsprung 44 auf, welcher die zwischen die Blattklemmfeder 20 und den Metallkontaktrahmen eingesetzten zwei Leiter 46, 48 der Kabel 46', 48' voneinander beabstandet, so daß der von der gegenüberliegenden Seite eingesetzte Leiter 50 oder Stecker mittig zwischen die beiden zueinander parallelen Leiter 46, 48 führbar ist. Diese Art der Anordnung erleichtert das Einführen der Leiter 46, 48 in die (Leuchten-)Klemme erheblich.

Wie ferner zu erkennen, ist der Metallkontaktrahmen 26 mit drei inneren Anschlägen 52a, 52b, 52c für die in die Verbindungsklemme einführbaren Leiter 46 -50 versehen, die hier als drei vom Metallkontaktrahmen 26 nach innen vorgebogene Lappen ausgebildet sind. Seitlich zu den Einführöffnungen für die Leiter 46 - 50 versetzt sind am Metallkontaktrahmen 26 zudem zur Innenseite hin Vorsprünge bzw. Sicken 54a, 54b, 54c ausgebildet, welche als Anlage- und Kontaktierungsbereiche für die zwischen der Blattklemmfeder 20 und dem Metallkontaktrahmen 26 festklemmbaren Leiter 46, 48, 50 dienen.

Fig. 3c veranschaulicht ferner, daß die Blattklemmfeder in ihren Anlagebereichen für die Leiter 46 und 48 eine der Leiterform angepaßte Kontur 56 aufweist, was die Positionierung dieser Leiter in der Leuchtenklemme vereinfacht. An der Leuchtenseite ist die Blattklemmfeder 20 im Bereich des Klemmschenkels 22 in den beiden äußeren Bereichen, abgekröpft ausgebildet. Der eigentlichen Klemmschenkel 22 weist eine Breite auf, welche im wesentlichen dem Durchmesser des festzuklemmenden Leiters 50 entspricht.

Das Ausführungsbeispiel der Fig. 4 ähnelt weitgehend dem der Fig. 3. Zusätzlich ist aber die Blattklemmfeder 20 an ihrer von den Leiteranlageflächen des Gehäuses 2 abgewandten Außenseite mit einer Ausnehmung 58 versehen, durch welche ein stiftartiges Anschlagelement 60 in die Blattklemmfeder 20 einschiebbar ist (beim Zusammenführen des Gehäuses 2), welches die Blattklemmfeder 20 weitestgehend durchsetzt und sich bis in die unmittelbare Nähe des unteren, mittleren Anschlages 52c erstreckt.

Das Anschlagelement 60 wird vorzugsweise als stiftartiger, einstückiger Ansatz des Gehäuses 2 ausgebildet und dient insbesondere zur (ergänzenden) Begrenzung der Bewegung des Leiters 50 (insbesondere einer Litze), vorzugsweise dann, wenn dieser einen relativ kleinen Durchmesser aufweist. Hierzu ist es an seinem zum Anschlag 52c weisenden Ende - an der zum Leiter 50 weisenden Seite - mit einer Aufnahme 62 für das Ende des Leiters 50 versehen.

Bei Leitern 50 mit einem größeren Durchmesser wird dagegen nach Fig. 5 und 6 die Bewegung des Leiters 50 bzw. die Bewegung der den Leiter 50 umgebenden Isolierung 64 durch einen seitlich an das Gehäuse 2 vorzugsweise einstückig angeformten Fortsatz 66 mit einer trichterförmigen Einführung 68 begrenzt, so daß die Isolierung des Leiters nur bis zum Ende der Einführung 68 schiebbar ist. Vorzugsweise wird die trichterförmige Einführung 68 ferner asymmetrisch derart ausgebildet und am Gehäuse 2 angeordnet, daß der Leiter 50 sicher gegen die Stromschiene (bzw. den Metallkontaktrahmen 26) gedrückt und gut geführt wird.

### Bezugszeichen

- Gehäuse: 2
- Stirnseite: 4, 6
- Einführöffnungen: 8a, 8b
- Einführöffnung: 10
- Prüfabgriffsöffnung: 12
- Deckelteil: 14
- Filmscharnier: 16
- Einführraum: 18
- Blattklemmfeder: 20
- Klemmschenkel: 22, 24
- Metallkontaktrahmen: 26
- Klemmschenkelabschnitte: 22a, 22b
- Schlitz: 28
- Einführschlitze: 30
- Vorsprünge: 32a, 32b
- Seitenwände: 34
- Hintergriffe: 36
- Hinterschnitte: 38
- Gehäusebasisteil: 40
- Seite: 42
- Vorsprung: 44
- Leiter: 46,48,50
- Kabel: 46', 48'
- Anschläge: 52a, 52b, 52c
- Vorsprünge: 54a, 54b, 54c
- Randkontur: 56
- Ausnehmung: 58
- Anschlagelement: 60
- Aufnahme: 62
- Isolierung: 64
- Fortsatz: 66
- Einführung: 68

## Patentansprüche

1. Verbindungsklemme für elektrische Leiter, insbesondere Leuchtenklemme, die folgendes aufweist:
a) eine aus einem federnden Flachmantel gefertigte Blattklemmfeder (20) mit einem Grundabschnitt und zwei vom Grundabschnitt zueinander hin gebogenen Klemmenschenkeln (22, 24), welche schräg zur Leitereinführrichtung ausgerichtet sind,
b) einen im Querschnitt U-förmigen Metallkontaktrahmen (26), in welchen die Blattklemmfeder (20) derart einsetzbar ist, daß zwischen den Klemmschenkeln (22, 24) und einem Schenkel des Metallkontaktrahmens (26) aus einander gegenüberliegenden Richtungen die elektrischen Leiter festklemmbar sind, und
c) ein Gehäuse (2) zur Aufnahme des Metallkontaktrahmens (26) nebst der darin eingesetzten Blattklemmfeder (20),
d) wobei die Blattklemmfeder (20) einseitig derart geschlitzt ausgeführt ist, so daß zumindest von dieser Seite der Blattklemmfeder (20) her zwei Leiter (46, 48) getrennt voneinander in der Blattklemmfeder (20) festklemmbar sind,
**dadurch gekennzeichnet, daß**
e) der Metallkontaktrahmen (26) einen Vorsprung (44) aufweist, welcher die von der geschlitzten Seite der Blattklemmfeder (20) zwischen die Blattklemmfeder (20) und den Metallkontaktrahmen einsetzbaren zwei Leiter (46, 48) beim Einführen der Leiter (46, 48) auseinander führt.

2. Verbindungsklemme nach Anspruch 1, **dadurch gekennzeichnet, daß** das Gehäuse (2) als Spritzgußteil aus Kunststoff ausgeführt ist, welches ein Gehäusebasisteil (40) und einen mit dem Gehäusebasisteil (40) über ein Filmscharnier (16) verbundenen, schwenkbaren Deckelteil (14) aufweist, der am Gehäusebasisteil (40) verrastbar ist.

3. Verbindungsklemme nach einem der vorstehenden Ansprüche, **dadurch gekennzeichnet, daß** das Gehäuse (2) im wesentlichen rechtwinklig ausgebildet ist und an einer ersten von zwei einander gegenüberliegenden Stirnseiten (4) mit zwei direkt nebeneinander liegenden Einführöffnungen/Bohrungen (8) für die beiden parallelen Leiter (46, 48) und an der dieser Stirnseite (4) gegenüberliegenden Seite (6) mit einer einzigen weiteren Einführöffnung (10) zum Einführen des weiteren Leiters (50) nebst Isolierung versehen ist.

4. Verbindungsklemme nach einem der vorstehenden Ansprüche, **dadurch gekennzeichnet, daß** der Metallkontaktrahmen (26) Einführschlitze (30) für zwei an der Innenseite des Deckelteils (14) nebeneinander liegend ausgebildete Vorsprünge (32a, 32b) aufweist, welche ein Widerlager für die Klemmschenkelabschnitte (24a, 24b) des geschlitzten Klemmschenkels bilden und derart geformt sind, daß sie beim Betätigen des Deckels zwei Klemmschenkel (22,24) der Blattklemmfeder (20) synchron niederdrücken.

5. Verbindungsklemme nach einem der vorstehenden Ansprüche, **dadurch gekennzeichnet, daß** der Metallkontaktrahmen (26) mit wenigstens einem inneren Anschlag (52a, 52b, 52c) für die in die Verbindungsklemme einführbaren Leiter versehen ist.

6. Verbindungsklemme nach einem der vorstehenden Ansprüche, **dadurch gekennzeichnet, daß** die Anschläge als nach innen gebogene Abschnitte (52a, 52b, 52c) des Metallkontaktrahmens (26) ausgebildet sind.

7. Verbindungsklemme nach einem der vorstehenden Ansprüche, **dadurch gekennzeichnet, daß** der Metallkontaktrahmen (26) mit zu seiner Innenseite gerichteten Vorsprüngen (54a, 54b, 54c) versehen ist, welche als Anlage- und Kontaktbereiche für die zwischen der Blattklemmfeder (20) und dem Metallkontaktrahmen (26) festklemmbaren Leiter (46 bis 50) dienen.

8. Verbindungsklemme nach einem der vorstehenden Ansprüche, **dadurch gekennzeichnet, daß** die Blattklemmfeder (20) in ihren Anlagebereichen für die Leiter einer der Leiterform angepaßten Randkontur (56) aufweist.

9. Verbindungsklemme nach einem der vorstehenden Ansprüche, **dadurch gekennzeichnet, daß** an den Stirnseiten des Gehäuses Prüfabgriffsöffnungen (12, 13) ausgebildet sind.

10. Verbindungsklemme nach einem der vorstehenden Ansprüche, **dadurch gekennzeichnet, daß** die Blattklemmfeder (20) mit einer Ausnehmung (58) versehen ist, durch welche ein stiftartiges Anschlagelement (60) in die Blattklemmfeder einschiebbar ist, welches zur Begrenzung der Bewegung des Leiters (50) dient.

11. Verbindungsklemme nach einem der vorstehenden Ansprüche, **dadurch gekennzeichnet, daß** ein Fortsatz (66) als Teil des Gehäuses (2) ausgebildet ist.

12. Verbindungsklemme nach Anspruch 11, **dadurch gekennzeichnet, daß** der Fortsatz (66) eine trichterförmige Einführung (68) aufweist.

13. Verbindungsklemme nach Anspruch 12, **dadurch gekennzeichnet, daß** die trichterförmige Einführung (68) asymmetrisch ausgebildet ist.

## Claims

1. Connecting terminal for electrical conductors, particularly a light terminal, which comprises the following:
a) a leaf spring clamp (20), which is made of a resilient flat shell, with a base portion and two clamping limbs (22, 24) which are bent over from the base portion towards one another and which are oriented obliquely relative to the conductor insertion direction,
b) a metal contact frame (26) which is U-shaped in cross-section and in which the leaf spring clamp (20) is insertable in such a manner that the electrical conductor can be firmly clamped from mutually opposite directions between the clamping limbs (22, 24) and a limb of the metal contact frame (56) and
c) a housing (2) for reception of the metal contact frame (26) as well as the leaf spring clamp (20) inserted therein,
d) wherein the leaf spring clamp (20) is executed to be slotted at one end in such a manner that two conductors (46, 48) can be firmly clamped separately from one another in the leaf spring clamp (20) at least from this side of the leaf spring clamp (20),
**characterised in that**
e) the metal contact frame (26) has a projection (44) which guides the two conductors, which are insertable from the slotted end of the leaf spring clamp (20) between the leaf spring clamp (20) and the metal contact frame, apart on introduction of the conductors (46, 48).

2. Connecting terminal according to claim 1, **characterised in that** the housing (2) is executed as an injected-moulded part of synthetic material which comprises a housing base member (40) and a pivotable cover member (14) which is connected with the housing base member (40) by way of a film hinge (16) and which can be detented at the housing base member (40).

3. Connecting terminal according to one of the preceding claims, **characterised in that** the housing (2) is constructed to be substantially right-angled and is provided at a first of two mutually opposite end faces (4) with two directly adjacent introduction openings/bores (8) for the two parallel conductors (46, 48) and at the face (6) opposite this end face (4) with a single further introduction opening (10) for introduction of the further conductor (50) inclusive of insulation.

4. Connecting terminal according to one of the preceding claims, **characterised in that** the metal contact frame (26) has introduction slots (30) for two projections (32a, 32b), which are formed adjacent to one another at the inner side of the cover member (14) and form a counter-bearing for the clamp limb portions (24a, 24b) of the slotted clamp limb and which are formed in such a manner that on actuation of the cover they synchronously press down two clamping limbs (22, 24) of the leaf spring clamp (20).

5. Connecting terminal according to one of the preceding claims, **characterised in that** the metal contact frame (26) is provided with at least one inner abutment (52a, 52b, 52c) for the conductors introducible into the connecting terminal.

6. Connecting terminal according to one of the preceding claims, **characterised in that** the abutments are constructed as portions (52a, 52b, 52c), which are bent inwardly, of the metal contact frame (26).

7. Connecting terminal according to one of the preceding claims, **characterised in that** the metal contact frame (26) is provided with projections (54a, 54b, 54c), which are directed towards its inner side and which serve as support and contact regions for the conductors (46 to 50) able to be firmly clamped between the leaf spring clamp (20) and the metal contact frame (26).

8. Connecting terminal according to one of the preceding claims, **characterised in that** the leaf spring clamp (20) has, in the support regions thereof for the conductors, an edge profile (56) matched to the shape of the conductors.

9. Connecting terminal according to one of the preceding claims, **characterised in that** test tapping openings (12, 13) are formed at the end faces of the housing.

10. Connecting terminal according to one of the preceding claims, **characterised in that** the leaf spring clamp (20) is provided with a recess (58) through which a pin-like abutment element (60) can be pushed into the leaf spring clamp, the element serving for limitation of the movement of the conductor (50).

11. Connecting terminal according to one of the preceding claims, **characterised in that** an extension (66) is formed as part of the housing (2).

12. Connecting terminal according to claim 11, **characterised in that** the extension (66) has a funnel-shaped entry (68).

13. Connecting terminal according to claim 12, **characterised in that** the funnel-shaped entry (68) is constructed to be asymmetrical.

## Revendications

1. Borne de liaison pour conducteurs électriques, en particulier borne de lampe, qui comporte les éléments suivants :
a) un ressort de serrage à lame (20), fabriqué dans une enveloppe plate élastique, présentant une portion de base et deux branches de serrage (22, 24) recourbées l'une vers l'autre depuis la portion de base, qui sont orientées obliquement par rapport à la direction d'introduction des conducteurs,
b) un cadre de contact métallique (26) de section transversale en U, dans lequel le ressort de serrage à lame (20) peut être inséré de manière que les conducteurs électriques puissent être serrés fermement entre les branches de serrage (22, 24) et une branche du cadre de contact métallique (26), à partir de directions opposées l'une à l'autre, et
c) un boîtier (2) prévu pour recevoir le cadre de contact métallique (26) en plus du ressort de serrage à lame (20) inséré dans celui-ci,
d) le ressort de serrage à lame (20) étant fendu d'un côté de manière qu'au moins à partir de ce côté du ressort de serrage à lame (20), on puisse serrer fermement deux conducteurs (46, 48), séparés l'un de l'autre, dans le ressort de serrage à lame (20),
**caractérisée en ce que**
e) le cadre de contact métallique (26) présente une saillie (44) qui guide en les écartant l'un de l'autre les deux conducteurs (46, 48) qui peuvent être insérés à partir du côté fendu du ressort de serrage à lame (20), entre le ressort de serrage à lame (20) et le cadre de contact métallique, lorsque l'on introduit les conducteurs (46, 48).

2. Borne de liaison selon la revendication 1, **caractérisée en ce que** le boîtier (2) est réalisé comme un élément en matière plastique moulé par injection, qui comporte une partie de base (40) et une partie formant couvercle (14) pivotante, reliée à la partie de base (40) du boîtier par un film-charnière (16), laquelle partie formant couvercle peut s'accrocher sur la partie de base (40) du boîtier.

3. Borne de liaison selon l'une des revendications précédentes, **caractérisée en ce que** le boîtier (2) est réalisé sensiblement de forme rectangulaire et est pourvu, sur un premier de deux côtés frontaux (4) opposés l'un à l'autre, de deux perçages/ouvertures d'introduction (8) situés directement côte à côte, pour les deux conducteurs (46, 48) parallèles et, sur le côté (6) opposé à ce côté frontal (4), d'une seule autre ouverture d'introduction (10) pour l'introduction de l'autre conducteur (50) avec son isolation.

4. Borne de liaison selon l'une des revendications précédentes, **caractérisée en ce que** le cadre de contact métallique (26) présente des fentes d'introduction (30) pour deux saillies (32a, 32b) réalisées côte à côte sur le côté intérieur de la partie formant couvercle (14), lesquelles forment une contre-butée pour les portions de branche de serrage (24a, 24b) de la branche de serrage fendue, et ont une forme telle que lorsqu'on actionne le couvercle, elles enfoncent de manière synchrone deux branches de serrage (22, 24) du ressort de serrage à lame (20).

5. Borne de liaison selon l'une des revendications précédentes, **caractérisée en ce que** le cadre de contact métallique (26) est pourvu d'au moins une butée intérieure (52a, 52b, 52c) pour les conducteurs à introduire dans la borne de liaison.

6. Borne de liaison selon l'une des revendications précédentes, **caractérisée en ce que** les butées sont réalisées en tant que portions (52a, 52b, 52c) repliées vers l'intérieur du cadre de contact métallique (26).

7. Borne de liaison selon l'une des revendications précédentes, **caractérisée en ce que** le cadre de contact métallique (26) est pourvu de saillies (54a, 54b, 54c) dirigées vers son côté intérieur et qui servent de zones d'application et de contact pour les conducteurs (46 à 50) qui peuvent être serrés fermement entre le ressort de serrage à lame (20) et le cadre de contact métallique (26).

8. Borne de liaison selon l'une des revendications précédentes, **caractérisée en ce que** le ressort de serrage à lame (20) présente, dans ses zones d'application pour les conducteurs, un contour de bordure (56) adapté à la forme des conducteurs.

9. Borne de liaison selon l'une des revendications précédentes, **caractérisée en ce que** des ouvertures de prise d'essai (12, 13) sont formées sur les côtés frontaux du boîtier.

10. Borne de liaison selon l'une des revendications précédentes, **caractérisée en ce que** le ressort de serrage à lame (20) est pourvu d'un évidement (58) à travers lequel un élément de butée (60) de type broche peut être introduit dans le ressort de serrage à lame et qui sert à limiter le mouvement du conducteur (50).

11. Borne de liaison selon l'une des revendications précédentes, **caractérisée en ce qu'**un prolongement (66) est réalisé en tant que partie du boîtier (2).

12. Borne de liaison selon la revendication 11, **caractérisée en ce que** le prolongement (66) présente une partie d'introduction (68) en forme d'entonnoir.

13. Borne de liaison selon la revendication 12, **caractérisée en ce que** la partie d'introduction (68) en forme d'entonnoir est asymétrique.
